# EUROPÄISCHE PATENTSCHRIFT

(11) **EP 0 106 161 B1**
(45) Veröffentlichungstag und Bekanntmachung des Hinweises auf die Patenterteilung: **17.09.1986**
(21) Anmeldenummer: 83109053.5
(22) Anmeldetag: 14.09.1983
(51) Int. Cl.: B27B 3/34

(54) **Hydraulischer Sägenspanner**
Hydraulic tensioning device for saw blades
Tendeur hydraulique pour lames de scies

(30) Priorität: 17.09.1982 DE 3234500
(43) Veröffentlichungstag der Anmeldung: 25.04.1984
(73) Patentinhaber: FIRMA RÖTTGER JANSEN-HERFELD, 42853 Remscheid (DE)
(72) Erfinder: FIRMA RÖTTGER JANSEN-HERFELD, 42853 Remscheid (DE)

## Beschreibung

Es sind hydraulische Sägespanner für Gattersägemaschinen bekannt geworden, die aus einem Körper mit einer Vielzahl von Zylindern und dazugehörigen Kolben bestehen, vgl. US-A-2113909. Diese Körper waren entweder einseitig auf einer Rahmenplatte angeordnet oder zur Erzielung gleichmässiger Rahmenbelastung auf beiden Rahmenplatten angeordnet. Diese hydraulischen Sägenspanner hatten den Nachteil, dass die Zylinder bei Beschädigung nicht ausgetauscht werden konnten und somit das ganze Aggregat erneuert werden musste. Bei der beidseitigen Anordnung war es nachteilig, dass die untere Hälfte unter dem Einfluss des Schmutzwassers bei Stein^{g}at- tern stand. Ausserdem war das Gewicht sehr hoch. Wenn ein einzelner Zylinder defekt war, musste der gesamte Sägenspanner ersetzt werden.

Der Erfindung liegt die Aufgabe zugrunde, oben geschilderte Nachteile zu vermeiden. Diese Aufgabe wird bei einem hydraulischen Sägenspanner nach dem Gattungsbegriff des Anspruchs 1 dadurch gelöst, dass die Zylinder aus Einzelrohren bestehen, die in oder über Bohrungen eines Grundkörpers befestigt sind und durch Längsbohrungen miteinander verbunden sind und durch Dichtungen gegenüber dem Grundkörper abgedichtet sind.

In besonderer Ausführungsart der Erfindung sind diese Zylinder symmetrisch zu zwei Auflagebrücken angeordnet, die in etwa gleichem Abstand zur Spannkraftlinie liegen wie die Kolbenreihen, wobei die äussere Auflagebrücke kammartige Ausnehmungen aufweist, um sicherzustellen, dass der Spannhebel der Angel auf der richtigen, den jeweiligen Kolben zugeordneten Auflagebrükke aufliegt. Durch die einzeln eingebauten Zylinderrohre sind diese austauschbar und können aus rostfreiem Material hergestellt sein. Durch die alternierende Anordnung gleich grosser Kolben bzw. Zylinder auf der oberen Rahmenplatte bei Steingattern wird die Verschmutzung reduziert.

Fig. 2 zeigt einen derartigen hydraulischen Sägenspanner in Schnittrichtung der Sägen gesehen. Hierbei werden der Spannhebel 1, die innere Auflagebrücke 3, der Grundkörper 8 und die inneren Kolben 6 der inneren Kolbenreihe 14 und die äusseren Kolben 10 der äusseren Kolbenreihe 13 erkennbar. Der Abstand der Kolben in Längsrichtung, d.h. die Kolbenteilung ist 2F, weiterhin ist die Rasterteilung F der kammartigen Ausnehmungen 15 der äusseren Auflagebrücke 2 dargestellt.

Fig. 1 zeigt den gleichen hydraulischen Sägenspanner gemäss der Schnittlinie 1-11, wobei die obere Rahmenplatte mit 4.1 und die untere mit 4.2 bezeichnet ist, die eingesetzten inneren Zylinderrohre 5, die Kolbendichtung 7 und die äusseren Zylinderrohre 9 mit den äusseren Kolben 10.

Die äussere Kolbenreihe 13 liegt im etwa gleichen Abstand A/2 zur Spannkraftlinie 12 der Spannkraft E wie die äussere Auflagebrücke 2. Die innere Kolbenreihe 14 liegt ebenfalls im gleichen Abstand B/2 wie die innere Auflagebrücke 3 zur Spannkraftlinie 12. Die Spannhebel 1 liegen auf den Kolben 6 der inneren Kolbenreihe 14 und der inneren Auflagebrücke 3 auf und greifen bei Anheben durch die Kolben 6 in die Ausnehmung 15 der äusseren Auflagebrücke 2, oder der Spannhebel 1 liegt auf den Kolben 10 und auf der anderen Seite im Abstand A auf der Auflagebrücke 2 auf deren kammartigen Erhebungen, so dass beim Anheben des Kolbens 10 der Spannhebel 1 von der Auflagebrücke 3 abhebt und somit nur auf der Auflagebrücke 2 aufliegt, wodurch wieder eine gleiche Belastung der Rahmenplatten 4.1 und 4.2 erzielt wird.

Weitere Ausführungsarten der Erfindung sind in den Ansprüchen 5 und 6 angegeben.

## Patentansprüche

1. Hydraulischer Sägenspanner mit einer Vielzahl von Zylindern und Kolben, dadurch gekennzeichnet, dass die Zylinder von separat eingesetzten Zylinderrohren (5 bzw. 9) gebildet werden, die in oder über Bohrungen (19) des Grundkörpers (8) befestigt sind und durch Längsbohrungen (18) miteinander verbunden sind und durch Dichtungen (20) gegenüber dem Grundkörper (8) abgedichtet sind.

2. Hydraulischer Sägenspanner nach Anspruch 1, dadurch gekennzeichnet, dass die Zylinderrohre (5 bzw. 9) in zwei Reihen (13 und 14) angeordnet sind und um die Rasterteilung (F) in Längsrichtung zueinander versetzt sind.

3. Hydraulischer Sägenspanner nach einem oder mehreren der Ansprüche 1 bis 2, dadurch gekennzeichnet, dass jeder Kolbenreihe (13 bzw.

14) eine Auflagebrücke (2 bzw. 3) zugeordnet ist, wobei die äussere Auflagebrücke (2) kammartige Ausnehmungen (15) aufweist, die so lang wie der halbe Abstand der Kolben in einer Kolbenreihe sind.

4. Hydraulischer Sägenspanner nach einem oder mehreren der Ansprüche 1 bis 3, dadurch gekennzeichnet, dass der Abstand der Kolbenreihe (13 bzw. 14) zur Spannkraftlinie (12) etwa gleich gross ist wie der Abstand der Auflagebrücke (2 bzw. 3) zur Spannkraftlinie (12).

5. Hydraulischer Sägenspanner nach einem oder mehreren der Ansprüche 1 bis 4, dadurch gekennzeichnet, dass die Zylinderrohre (5 bzw. 9) mittels Zugschrauben (17) zwischen dem Grundkörper (8) und der Gegenplatte (16) eingespannt sind.

6. Hydraulischer Sägenspanner nach einem oder mehreren der Ansprüche 1 bis 5, dadurch gekennzeichnet, dass die Kolben (6 bzw. 10) vom Kolbenboden ausgehende Sacklöcher von mindestens 20 mm Tiefe und mindestens 22 mm Durchmesser aufweisen.

## Claims

1. Hydraulic saw tensioner with many cylinders and pistons, said the cylinders consist of separately inserted cylinder tubes (5 resp. 9), which are fixed in or above bore-holes (19) of the base body (8), connected with longitudinal bore-holes (18) and obturated against the base body (8) by means of joint rings (20).

2. Hydraulic saw tensioner as defined in claim 1, said the cylinder tubes (5 resp. 9) are arranged in two rows (13 and 14) and staggered to each other in longitudinal direction according to the screen division (F).

3. Hydraulic saw tensioner as defined in one or more of the claims 1 to 2, said each piston row (13 resp. 14) is coordinated with an abutment (2 resp.

3) of which the outer one (2) shows comb-like recesses (15), which are as long as half the distance between the pistons in one piston row.

4. Hydraulic saw tensioner as defined in one or more of the claims 1 to 3, said the distance between the piston row (13 resp. 14) and the line of the tension force (12) is nearly as long as the distance between the abutment (2 resp. 3) and the line of the tension force (12).

5. Hydraulic saw tensioner as defined in one or more of the claims 1 to 4, said the cylinder tubes (5 resp. 9) are clamped between the base body (8) and the counter-plate (16) by means of tension bolts (17).

6. Hydraulic saw tensioner as defined in one or more of the claims 1 to 5, said the pistons (6 resp.

10) show pocket holes, proceeding from the bottom side of the piston, of at least 20 mm depth and a minimum diameter of 22 mm.

## Revendications

1. Tendeur hydraulique équipé d'un grand nombre de cylindres et pistons, caractérisée en ce que les cylindres consistent en tubes de cylindres (5 resp. 9) insérés séparément qui sont fixés dans ou au-dessus de forures (19) dans le corps de base

(8), joints par forures longitudinales (18) et calfeutrés envers le corps de base (8) par rondelles de joint (20).

2. Tendeur hydraulique suivant la revendication 1, caractérisée en ce que les tubes de cylindres (5 resp. 9) sont disposés en deux rangées (13 et 14) et décalés les uns sur les autres en sens longitudinal suivant la division du réseau (F).

3. Tendeur hydraulique suivant l'une ou plusieurs des revendications 1 à 2, caractérisée en ce que chaque rangée de pistons (13 resp. 14) est coordonnée à une butée (2 resp. 3) dont l'extérieure (2) montre des évidements en forme de peigne (15) qui sont aussi longs que la moitié de la distance entre les pistons dans une rangée.

4. Tendeur hydraulique suivant l'une ou plusieurs des revendications 1 à 3, caractérisée en ce que la distance entre la rangée de pistons (13 resp.

14) et la ligne de tension (12) est à peu près pareille à celle entre la butée (2 resp. 3) et la ligne de tension (12).

5. Tendeur hydraulique suivant l'une ou plusieurs des revendications 1 à 4, caractérisée en ce que les tubes de cylindres (5 resp. 9) sont montés entre le corps de base (8) et la contreplaque (16) au moyen de vis de tension (17).

6. Tendeur hydraulique suivant l'une ou plusieurs des revendications 1 à 5, caractérisée en ce que les pistons (6 resp. 10) montrent des trous borgnes, provenant de la face inférieure des pistons, d'un profondeur minimum de 20 mm et d'un diamètre minimum de 22 mm.
